# EUROPÄISCHE PATENTSCHRIFT

(11) **EP 1 025 386 B1**
(45) Veröffentlichungstag und Bekanntmachung des Hinweises auf die Patenterteilung: **28.11.2001**
(21) Anmeldenummer: 98940506.3
(22) Anmeldetag: 15.09.1998
(51) Int. Cl.: F21K 7/00, F21V 31/00

(54) **BELEUCHTUNGSKÖRPER FÜR SCHWIMMBÄDER UND ÄHNLICHES**
ILLUMINATING BODY FOR SWIMMING POOLS AND SIMILAR
APPAREIL D'ECLAIRAGE POUR PISCINES ET ANALOGUE

(30) Priorität: 30.10.1997 DE 19747980
(43) Veröffentlichungstag der Anmeldung: 09.08.2000
(73) Patentinhaber: WTS Kereskedelmi Es Szolgáltato Korlatolt Felelösségü Társasag, 2000 Szentendre (HU)
(72) Erfinder: FICSOR, Istvan, H-2049 Diosd (HU)
(74) Vertreter: Vomberg, Friedhelm, Dipl.-Phys.
(86) Internationale Anmeldenummer: IB9801426
(87) Internationale Veröffentlichungsnummer: WO9923413

(56) Entgegenhaltungen:
- WO-A-91/07641
- DE-A- 4 327 199
- DE-U- 29 704 335
- DE-U- 29 706 735

## Beschreibung

Die Erfindung betrifft einen Beleuchtungskörper für Schwimmbäder, Whirlpools, Gartenteiche und/oder Feuchträume aller Art, bestehend aus einem Einbaugehäuse mit einem transparenten Abdeckdeckel, einer Stromzufuhr und mehreren Leuchtmitteln.

Die angesprochenen Beleuchtungskörper betreffen insbesondere Unterwasserscheinwerfer für Schwimmbäder, Whirlpools, aber auch Beleuchtungskörper für Saunen, Duschräume, Dampfräume sowie Feuchträume aller Art, auch zur indirekten Beleuchtung von Einbauteilen.

Nach dem Stand der Technik bekannte Unterwasserscheinwerfer besitzen ein topfförmiges Einbaugehäuse zur Aufnahme eines Reflektors, der zumeist mit einer Bohrung zum Durchführen einer Glühlampe versehen ist. Zur vorderen Seite hin wird das Einbaugehäuse mit einer Glasscheibe abgedeckt, die wasserdicht angeflanscht ist. Das topfförmige Einbaugehäuse besitzt rückseitig eine Durchführung für einen Stromanschluß. Solche Unterwasserscheinwerfer benötigen in betreffenden Schwimmbädern vorbereitete Wandnischen, die aufgrund der reflektorkörperbedingten Bauhöhe entsprechend tief sein müssen. Darüber hinaus muß der Abdeckdeckel an der Abstrahlungsseite aus temperaturbeständigem Glas hoher Qualität bestehen, das nicht nur gegenüber den unterschiedlichen Temperaturen im Lampeninneren, bedingt durch die Wärmeabstrahlung der Glühbirne, sondern auch gegenüber den Außentemperaturen (Wassertemperatur) beständig ist. Ebenso muß das Glas entsprechend der Schwimmbad-Füllhöhe druckbeständig, möglichst schlagfest und resistent gegen im Badbereich verwendete chemische Mittel sein.

Darüber hinaus ist aus der GB-A-2 239 702 ein Aquarium bekannt, an dessen Boden eine Mehrzahl von Leuchtdioden mit hoher Strahlungsintensität angeordnet ist.

Es ist Aufgabe der vorliegenden Erfindung, einen Beleuchtungskörper der eingangs genannten Art zu schaffen, der eine geringere Einbauhöhe hat, die ggf. auch einen nachträglichen Einbau ohne Schaffung volumentiefer Wandnischen zuläßt. Der Beleuchtungskörper soll bei einem Betrieb eine sichere Handhabung ermöglichen und möglichst eine große Variationsbreite in der Formgestaltung des Beleuchtungsmittels liefern.

Diese Aufgabe wird durch den Beleuchtungskörper nach Anspruch 1 gelöst. LED (Lumineszenzdioden) sind Halbleiterdioden, die bei Stromdurchfluß Strahlung emittieren. Im Gegensatz zu einer Glühlampe ist das Emissionsspektrum der LED auf einen schmalen Wellenlängenbereich begrenzt, der im wesentlichen von dem Diodenmaterial anhängt. Die spektrale Emission von LED kann materialabhängig monochrom oder bei entsprechender Emissionsbreite weiß sein. LED-bestückte Beleuchtungskörper besitzen den Vorteil, daß geringvolumige, insbesondere flache Beleuchtungskörper geschaffen werden können, die nur eine geringe Bauhöhe haben, welche es auch ermöglicht, die Beleuchtungskörper nachträglich auf einer vorhandenen Wand anzubringen. Die Lebensdauer von LED ist sehr groß, so daß ein häufiger Glühbirnenwechsel, wie bei Scheinwerfern herkömmlicher Art notwendig, entfällt. Bei Verwendung von einer Vielzahl von Dioden innerhalb eines Beleuchtungskörpers kann auch der Ausfall einer einzelnen Diode in Kauf genommen werden, soweit die Strahlungsemission der übrigen Dioden ausreichend ist. LED sind in der Regel stoß- und vibrationsfest, schaltkreiskompatibel und in ihrer emittierten Strahlung leicht modulierbar. Aufgrund der geringen Wärmeabstrahlung ist es möglich, mehrere Dioden innerhalb eines Einbaugehäuses relativ dicht nebeneinander anzuordnen, ohne die Gefahr von Leuchtmittel-Schädigungen in Kauf nehmen zu müssen. Der geringe Energieverbrauch von LED ermöglicht zudem einen energiesparenden Einsatz des Beleuchtungsmittels.

Der geringe Platzbedarf von LED sowie die Möglichkeit, mehrere LED nebeneinander anzuordnen, läßt hinsichtlich der Beleuchtungskörpergestaltung, insbesondere Gestaltung von Unterwasserscheinwerfern einen großen Freiraum; es sind beliebige Scheinwerferformen denkbar, die jeweils eine geringe Einbauhöhe haben. Je nach gewünschter Lichtemission können auch LED verwendet werden, die jeweils einzeln oder gruppenweise monochromes Licht abstrahlen. Erfindungsgemäß lassen sich zu Lösung der gestellten Aufgabe besondere Effekte dann erzielen, wenn die LED einzeln oder gruppenweise über eine Steuerschaltung getrennt ansteuerbar und/oder in der Lichtstärke regelbar sind. Hierdurch ist es möglich, in den Beleuchtungskörper individuelle Strahlungsmuster in Form von geometrischen Figuren zu erzeugen. In gleichem Maße ist es möglich, über die grundsätzlich nach dem Stand der Technik bekannten Steuerschaltungen Strahlungen intermittierend abzugeben, so daß "lebende" Beleuchtungsbilder in zeitlich wechselnder Folge abstrahlbar sind. Die geringe Wärmestrahlungsemission der LED schafft den weiteren Vorteil, daß auf besondere Sicherheitsgläser an der Abstrahlseite, die bei herkömmlichen Unterwasserscheinwerfern verwendet werden müssen, verzichtet werden kann. Im einfachsten Fall besteht der transparente Abdeckdeckel aus einem Kunststoff, der je nach Wunsch flach, konvex, konkav oder auch wellig ausgebildet sein kann. Der Kunststoff besteht aus einem solchen Material, das in verwendeten Naßbereichen chemisch resistent ist.

Weitere Ausgestaltungen der erfindungsgemäßen Beleuchtungskörper sind in den Unteransprüchen beschrieben.

So sind vorzugsweise der Boden und/oder die Seitenwandung bzw. Seitenwandungen des Einbaugehäuses verspiegelt, wobei beliebige Profile je nach gewünschter Reflektion bis hin zur diffusen Lichtstreuung wählbar sind. In einer besonderen Ausgestaltung sind die Leuchtdioden in stufenförmigen, vorzugsweise reflektierenden Ebenen im Einbaugehäuse angeordnet, wobei die einzelnen Ebenen vorzugsweise nebeneinander aber in verschiedenen Höhen angeordnet sind. Wie bereits erwähnt, können jedoch auch Reflektorflächen mit nicht ebener Oberfläche für besondere Lichtreflektionen sorgen.

In einer weiteren Ausgestaltung der Erfindung besitzt der Beleuchtungskörper, insbesondere der Unterwasserscheinwerfer ein Einbaugehäuse, in dem die Leuchtdioden auf konzentrischen Kreisbahnen angeordnet sind. Alternativ hierzu können die Unterwasserscheinwerfer auch leistenförmig ausgebildet sein, wobei die LED reihenförmig angeordnet sind. Besondere Effekte lassen sich dann erzielen, wenn im Beleuchtungskörper LED gruppenförmig angeordnet sind und zwischen den einzelnen LED-Gruppen größere Abstände bestehen.

In einer weiteren Ausgestaltung sind auch Beleuchtungskörper möglich, bei denen die Leuchtmittel mit einer Wasser- oder Wasser-Luft-Einströmdüse kombiniert werden. Beispielsweise läßt sich ein Beleuchtungskörper im Unterwasserbereich realisieren, bei dem das Einbaugehäuse zentriert eine Durchbrechung zur Aufnahme einer Einströmdüse enthält, um die konzentrisch oder in beliebiger ringförmiger Anordnung die Leuchtmittel angeordnet sind. Der eigentliche Beleuchtungskörper besteht somit aus einem Ring, in dessen Mitte eine Aufnahme für die genannte Einströmdüse vorgesehen ist.

Nach einer Weiterbildung der Erfindung ist die vorgenannte Steuerschaltung für die Dioden mit einem Temperaturfühler und/oder pH-Wert-Meßfühler verbunden. Die in einem Wasserbecken (Schwimmbecken oder Teich) meßbaren Temperaturen oder pH-Werte werden von der Steuerschaltung verarbeitet und in Form einer Digitalanzeige über die Leuchtdioden eines Beleuchtungskörpers wiedergegeben. Auf diese Weise kann der Beleuchtungskörper gezielt auf Abruf oder in vorgegebenen Zeitsequenzen jeweilige Meßdaten der Temperatur und/oder des pH-Wertes anzeigen. Dies setzt eine Leuchtdiodenanordnung voraus, mit der eine Ziffernund Buchstabenwiedergabe möglich ist.

Ein Ausführungsbeispiel der Erfindung ist in den Zeichnungen dargestellt. Es zeigen
- Fig. 1: eine Querschnittsseitenansicht einer Schwimmbad-Wandung mit einem auf die Beckenwand nachträglich aufgebauten Beleuchtungskörper,
- Fig. 2 bis 4: jeweils Draufsichten auf Beleuchtungskörper unterschiedlicher Gestaltung mit mehreren Leuchtdioden,
- Fig. 5: eine Draufsicht auf einen Beleuchtungskörper mit einer im Zentrum integrierten Einströmdüse und
- Fig. 6: einen Querschnitt durch die Einströmdüse nach Fig. 5.

Der in Fig. 1 dargestellte Unterwasserscheinwerfer besteht aus einem flächen Gehäuse 10, das im vorliegenden Fall auf die Beckenwand 11 eines Schwimmbades aufgesetzt ist. Alternativ ist es ebenso möglich, in der Beckenwand eine der Bauhöhe entsprechende Vertiefung (Bohrung) zu schaffen, in welche dann der Scheinwerfer eingesetzt ist. Das Einbaugehäuse 10 wird oben mit einem transparenten Kunststoff-Glas 12 abgedeckt, welches das Einbaugehäuse wasserdicht umgreift. Im Inneren des Einbaugehäuses 10 sind mehrere Lumineszenzdioden (LED) 13 angeordnet, die sich im dargestellten Fall auf einer vorgefertigten Platine 14 mit reflektierender Oberfläche befinden. Die Platine besitzt unterschiedliche Ebenen 141 bis 143, in denen jeweils Dioden 13 angeordnet sind. Diese ebenen sind stufenförmig ausgebildet. Je nach Form der Platine und deren Oberflächengestaltung können gleichmäßige Ausleuchtungen geschaffen werden. Die Vielzahl der vorgesehenen LED hat den Vorteil, daß der Ausfall einer einzelnen Diode nicht beträchtlich ins Gewicht fällt, da die Lichtstärke der übrigen Dioden im Regelfall noch ausreichend ist.

Die Dioden werden über eine Stromzufuhr 15 gespeist, wobei im Rahmen der Erfindung auch solche Ausführungsformen liegen, bei denen unterschiedliche LED 13 bzw. Gruppen von LED mit einer steuer- oder regelbaren Spannung versorgt werden können. Die LED 13 können gleichartig oder hinsichtlich ihrer optischen Strahlungsemission verschieden sein.

Fig. 2 zeigt die Draufsicht auf einen kreisrunden Beleuchtungskörper 16, in dem in konzentrischer Anordnung ringförmig Dioden-Ringe 17 bis 20 vorgesehen sind. Die Dioden-Ringe 17 bis 20 können in jeweils gleichen Ebenen oder unterschiedlichen Ebenen, wie anhand der Fig. 1 ersichtlich, angeordnet sein.

Fig. 3 zeigt einen Beleuchtungskörper 21 in langgestreckter Form, in dem drei Reihen 22 bis 24 von LED nebeneinander angeordnet sind. Hierdurch ergibt sich ein Lichtband aus drei Reihen mit entsprechenden Spalten.

Fig. 4 zeigt einen unregelmäßig geformten Beleuchtungskörper 25, bei dem einzelne jeweils als Kreise 26 dargestellte LED in unregelmäßiger Anordnung vorgesehen sind. Die Form des Beleuchtungskörper 25, die im vorliegenden Fall sichelartig ist, ist ebenso variabel wie die Anordnung der LED, die gruppenweise der Art sein kann, daß die Wiedergabe von gewünschten geometrischen oder sonstigen Motiven möglich ist. Die LED 26 können einzeln oder gruppenweise über eine vorhandene Steuerelektronik ansteuerbar sein, so daß auch die Abstrahlung von zeitlich variierenden Bildern, sowohl in der Farbe als auch in der abgestrahlten Kontur, möglich ist.

Eine weitere Ausgestaltung eines erfindungsgemäßen Beleuchtungskörpers 27 ist Fig. 5 zu entnehmen. Dieser Beleuchtungskörper besitzt eine ringförmige Schar von LED 28, die um eine im Zentrum angeordnete Einströmdüse 29 angeordnet sind.

Fig. 6 zeigt diese Einströmdüse 29 im Querschnitt. Der eigentliche Düsenkörper 30 ist drehbar in einer Fassung angeordnet, welche in eine mittlere Durchbrechung des Beleuchtungskörpers 27 eingesetzt ist. Auch hier sind Variationen dahingehend möglich, daß Einströmdüsen azentrisch oder asymmetrisch mit beliebig angeordneten LED im Beleuchtungskörper kombiniert sind. Ggf. können auch mehrere Einströmdüsen in entsprechenden Durchbrechungen eines Beleuchtungskörpers angeordnet sein. Das in eine Schwimmbecken einströmende Wasser- oder Wasser-Luft-Gemisch erzeugt dann zusammen mit der Abstrahlung durch die LED, die zeitlich wechselnde Bilder und/oder Farbmotive wiedergeben kann, besondere Effekte.

Der besondere Vorteil der beschriebenen Beleuchtungskörper, insbesondere Unterwasserscheinwerfer besteht darin, daß diese einfacher montiert werden können, da im Gegensatz zu den nach dem Stand der Technik bekannten großvolumigen Bauformen keine vorbereiteten Einbaunischen benötigt werden. Der Energieverbrauch ist gegenüber herkömmlichen Scheinwerfern erheblich minimiert. Die Beleuchtungskörper besitzen auch entsprechend der Lebensdauer von LED eine erheblich höhere Lebensdauer. Im Gegensatz zu Unterwasserscheinwerfern sind vielfache Beleuchtungskörper-Formgebungen möglich. Der Anwendungsbereich ist aufgrund der einfachen Konzeption und der geringfügigen Sicherheitsanforderungen - die Stromversorgung der Leuchtdioden gehört in den Schutzbereich der Schutzkleinspannungen - breit gestreut. So lassen sich die Beleuchtungskörper sowohl als Scheinwerfer für Whirlpools, Schwimmbäder, Gartenteiche, als Unterwasserscheinwerfer ebenso verwenden wie in Saunen, Duschräumen, Dampfräumen sowie sonstigen Feuchträumen aller Art, aber auch zur indirekten Beleuchtung von Einbauteilen. Die Verletzungsgefahr, wie sie bei herkömmlichen Scheinwerfern durch die entsprechende Wärmeabstrahlung möglich ist, ist ausgeschlossen, so daß die erfindungsgemäßen Beleuchtungskörper auch in Kinderschwimmbecken gefahrlos eingebaut werden können. Aufgrund der geforderten Niederspannung ist der Einsatz der erfindungsgemäßen Beleuchtungskörper in allen Naßbereichen zulässig.

Besonders vorteilhaft ist ferner, daß auf bisher übliche Sicherheitsfrontgläser und temperaturbeständige Gehäuse verzichtet werden kann. Die lange Lebensdauer von LED ermöglicht einen wartungsarmen Betrieb über Jahre hinaus bei geringem Stromverbrauch. Die zum Betrieb von LED benötigte Kleinspannung reduziert auch das Bauvolumen der Netz- und Schaltungsteile.

## Patentansprüche

1. Beleuchtungskörper für Schwimmbäder, Whirlpools, Gartenteiche und/oder Feuchträume aller Art, bestehend aus einem Einbaugehäuse (10, 16, 21, 25, 27) mit einem transparenten Abdeckdeckel (12), einer Stromzufuhr (15) und mehreren Leuchtmitteln,
**dadurch gekennzeichnet,**
**daß** als Leuchtmittel Leuchtdioden (LED) (13, 17 bis 20, 22 bis 24, 26, 28) vorgesehen sind, wobei einzelne Leuchtdioden oder Gruppen von Leuchtdioden über eine Steuerschaltung getrennt ansteuerbar und/oder in der Versorgungsspannung getrennt regelbar sind.

2. Beleuchtungskörper nach Anspruch 1, **dadurch gekennzeichnet, daß** der Boden- und/oder die Seitenwandung(en) des Einbaugehäuses aus verspiegelten Profilen (14) bestehen.

3. Beleuchtungskörper nach Anspruch 2, **dadurch gekennzeichnet, daß** die Leuchtdioden (13) in stufenförmigen, vorzugsweise reflektierenden Ebenen (141 bis 143) im Einbaugehäuse (10) angeordnet sind.

4. Beleuchtungskörper nach einem der Ansprüche 1 bis 3,
**dadurch gekennzeichnet, daß** die oder zumindest einige der verspiegelten Profile (14) Körper mit unregelmäßig geformter Oberfläche sind.

5. Beleuchtungskörper nach einem der Ansprüche 1 bis 4,
**dadurch gekennzeichnet, daß** die Leuchtdioden auf konzentrischen Kreisbahnen (17 bis 20), reihenförmig (22 bis 24) oder in einzelnen Gruppen (26) im Einbaugehäuse angeordnet sind.

6. Beleuchtungskörper nach einem der Ansprüche 1 bis 5,
**dadurch gekennzeichnet, daß** unterschiedliche Leuchtdioden oder Gruppen von Leuchtdioden Licht unterschiedlicher Wellenlängenbereiche ausstrahlen.

7. Beleuchtungskörper nach einem der Ansprüche 1 bis 6,
**dadurch gekennzeichnet, daß** der transparente Abdeckdeckel (12) aus Kunststoff, vorzugsweise Plexiglas, besteht und/oder eben, konvex oder konkav ausgebildet ist.

8. Beleuchtungskörper nach einem der Ansprüche 1 bis 7,
**dadurch gekennzeichnet, daß** das Einbaugehäuse bodenseitig und der Abdeckdeckel mindestens eine, vorzugsweise zentrisch angeordnete, oder mehrere Durchbrechungen zur jeweiligen Aufnahme einer Einströmdüse (29) für eine Wasser- oder eine Wasser-Luft-Gemisch-Zufuhr aufweist.

9. Beleuchtungskörper nach einem der Ansprüche 7 bis 8,
**dadurch gekennzeichnet, daß** die Steuerschaltung für die Dioden mit einem Temperaturfühler und/oder pH-Wert-Meßfühler verbunden ist und die LED eine Anordnung haben, mit der eine Ziffernwiedergabe in Form einer Digitalanzeige für die gemessenen Temperaturen und/oder pH-Werte möglich ist.

## Claims

1. Illuminating body for swimming pools, whirlpools, garden ponds and/or steam rooms of all types, comprised of a built-in housing (10, 16, 21, 25, 27) having a transparent covering lid (12), a current feed (15) and several illuminating means,
**characterized in that**
the illuminating means are light emitting diodes (LED) (13, 17 to 20, 22 to24, 26, 28), whereby single light emitting diodes or groups of light emitting diodes are separately controllable via a control circuit and/or separately adjustable in their supply voltage.

2. Illuminating body according to claim 1, **characterized in that** the bottom- and/or the side wall(s) of the built-in housing consist of mirror-coated profiles (14).

3. Illuminating body according to claim 2, **characterized in that** the light emitting diodes (13) are arranged in step-like, preferably reflecting planes (141 to 143) in the built-in housing (10).

4. Illuminating body according to one of the claims 1 to 3, **characterized in that** the mirror-coated profiles (14) or at least some of them are bodies with an irregularly formed surface.

5. Illuminating body according to one of the claims 1 to 4, **characterized in that** the light emitting diodes are arranged on concentric circuit-paths (17 to 20), in rows (22 to 24) or in singular groups (26) in the built-in housing.

6. Illuminating body according to claims 1 to 3, **characterized in that** different light emitting diodes or groups of light emitting diodes emit light of different wave-length-bands.

7. Illuminating body according to claims 1 to 6, **characterized in that** the transparent covering lid (12) consists of plastic, preferably of synthetic glass and/or is formed plane, convex or concave.

8. Illuminating body according to claims 1 to 7, **characterized in that** the built-in housing bottom and the covering lid have at least one, preferably centrally arranged, or more openings for the respective input of an admission nozzle (29) suitable for a water- or a water- air-mixture-supply.

9. Illuminating body according to claims 7 to 8, **characterized in that** the control circuit for the diodes is connected to a temperature sensor and/or pH-value measuring sensor and the LED have an arrangement suitable for the numerical display in form of a digital indicator for the measured temperatures or pH-values.

## Revendications

1. Corps d'éclairage pour piscines, bains hydromasseurs, étangs de jardin et/ou locaux humides de tout type, se composant d'un boîtier à encastrer (10, 16, 21, 25, 27) avec un couvercle transparent de recouvrement (12), une alimentation de courant (15) et plusieurs moyens lumineux,
**caractérisé par le fait**
**que** l'on prévoit des diodes luminescentes (DEL) (13, 17 à 20, 22 à 24, 26, 28) en tant que moyens lumineux, des diodes luminescentes individuelles ou des groupes de diodes luminescentes pouvant être commandé(e)s séparément par un circuit de commande et/ou étant réglables séparément en tension d'alimentation.

2. Corps d'éclairage selon la revendication 1, **caractérisé par le fait que** la paroi de fond et/ou la ou bien les paroi(s) latérale(s) du boîtier à encastrer se composent de profilés (14) couverts d'une couche réfléchissante.

3. Corps d'éclairage selon la revendication 2, **caractérisé par le fait que** les diodes luminescentes (13) sont disposées dans des plans à gradins, de préférence réfléchissants (141 à 143), dans le boîtier à encastrer (10).

4. Corps d'éclairage selon l'une des revendications 1 à 3, **caractérisé par le fait que** les profilés (14) couverts d'une couche réfléchissante ou au moins certains d'entre eux sont des corps avec une surface formée irrégulièrement.

5. Corps d'éclairage selon l'une des revendications 1 à 4, **caractérisé par le fait que** les diodes luminescentes sont disposées sur des trajectoires circulaires concentriques (17 à 20), en rangées (22 à 24) ou en groupes individuels (26) dans le boîtier à encastrer.

6. Corps d'éclairage selon l'une des revendications 1 à 5, **caractérisé par le fait que** des diodes luminescentes différentes ou des groupes de diodes luminescentes émettent de la lumière de gammes d'ondes différentes.

7. Corps d'éclairage selon l'une des revendications 1 à 6, **caractérisé par le fait que** le couvercle transparent de recouvrement (12) se compose de matière plastique, de préférence de plexiglas et/ou qu'il est plan, convexe ou concave.

8. Corps d'éclairage selon l'une des revendications 1 à 7, **caractérisé par le fait que** le fond du boîtier à encastrer et le couvercle de recouvrement présente au moins une, disposée de préférence de manière centrale, ou plusieurs ouvertures destinées à recevoir respectivement une buse d'admission (29) pour une admission d'eau ou d'un mélange eau/air.

9. Corps d'éclairage selon l'une des revendications 7 à 8, **caractérisé par le fait que** le circuit de commande pour les diodes est relié à un palpeur de températuré et/ou à un capteur de valeur pH et que les DEL ont une disposition qui permet une indication en chiffres sous forme d'un affichage numérique pour les températures et/ou les valeurs pH mesurées.
